# FASCICULE DE BREVET EUROPEEN

(11) **EP 1 837 956 B1**
(45) Date de publication et mention de la délivrance du brevet: **29.07.2015**
(21) Numéro de dépôt: 07004721.2
(22) Date de dépôt: 07.03.2007
(51) Int. Cl.: H01R 13/56, H01R 13/58

(54) **Harnais électrique blindé à connecteur coudé et son procédé de fabrication**
Elektrisch verkleidetes Vorgelege mit gebogenem Verbinder und Verfahren zur dessen Herstellung
Sheathed electrical lead with elbow connector and manufacturing method thereof

(30) Priorité: 23.03.2006 FR 0602553
(43) Date de publication de la demande: 26.09.2007
(73) Titulaire: Airbus Helicopters, 13725 Marignane Cedex (FR)
(72) Inventeur: Gouzien, Pascal, 13320 BOUC BEL AIR (FR); Giraud, Stéphane, 13180 GIGNAC LA NERTHE (FR)
(74) Mandataire: GPI & Associés

(56) Documents cités:
- DE-A1- 4 201 390
- FR-A- 2 444 358
- US-A- 3 546 658
- US-A- 4 310 213
- US-A- 6 089 874

## Description

La présente invention est relative à un harnais électrique blindé comportant un connecteur coudé, et à un procédé de fabrication d'un tel harnais.

Le domaine technique de l'invention est celui de la fabrication de faisceaux électriques destinés à équiper un giravion.

De nombreux systèmes de faisceaux électriques ou optiques équipés de connecteurs ont été proposés à ce jour.

Le brevet US-1,565,321 décrit un cordon électrique flexible comportant une gaine en tissu et un manchon protecteur flexible en caoutchouc surmoulé.

Le brevet US-4,006,956 décrit un dispositif passe-fils pour relier une fiche ou un microphone à un câble à plusieurs conducteurs ; le dispositif comporte un disque percé d'une ouverture au travers de laquelle s'étend le câble, un manchon thermo-rétractable enveloppant le disque et une partie du câble et s'étendant au travers d'une ouverture du boîtier de la fiche ; la longueur des conducteurs est telle qu'ils ne sont pas complètement étendus, de sorte qu'une traction exercée sur le câble provoque une contrainte dans le boîtier de fiche plutôt que dans les connexions des conducteurs à la fiche.

Le brevet US-4,629,275 décrit un dispositif de liaison entre un câble et un connecteur qui comporte un corps tubulaire flexible fait de filaments non métalliques tressés ; ce corps est fixé au câble par un manchon thermorétractable adhésif, ainsi qu'au connecteur, pour limiter les contraintes dans la liaison.

Le brevet EP-1 191 639 décrit un connecteur coudé équipant un faisceau de câbles optiques ou électriques.

US 3546658 décrit un faisceau selon le préambule de la revendication 1.

La présente invention est plus particulièrement relative à un faisceau ou harnais comportant plusieurs tronçons de fil électriquement conducteurs, chaque tronçon de fil étant revêtu d'un matériau électriquement isolant, les tronçons de fil étant regroupés pour former une branche du faisceau qui est équipée à son extrémité libre d'un raccord coudé comportant :
- une embase (ou fiche) à laquelle sont fixées les extrémités des tronçons de fils de la branche du faisceau ;
- une enveloppe (ou conduit) rigide coudée qui entoure les tronçons de fil et dont une première extrémité est prévue pour s'appuyer sur l'embase ; et
- un organe de fixation de l'enveloppe sur l'embase selon une orientation mutuelle variable.

L'invention s'applique à ce type de faisceau dont au moins la branche équipée du connecteur est protégée par une gaine ou tresse de blindage, qui est généralement métallique et peu déformable, et qui est solidaire d'une seconde extrémité de l'enveloppe ou conduit coudé(e).

L'embase est destinée à être embrochée dans une pièce correspondante d'un (second) connecteur complémentaire d'un second faisceau -ou d'un équipement- afin d'assurer une continuité électrique entre les broches des deux connecteurs.

A cet effet, les deux connecteurs doivent être alignés, et doivent donc s'étendre selon une orientation mutuelle déterminée.

Notamment lorsque le second connecteur fait partie d'un équipement du giravion et/ou est fixé rigidement à une paroi du giravion, l'embrochage des connecteurs nécessite que l'orientation du connecteur coudé du faisceau corresponde à celle du second connecteur ; la rigidité du faisceau blindé peut gêner ou empêcher l'orientation du connecteur coudé qu'il comporte ; on peut dans certains cas desserrer l'organe de fixation de l'enveloppe et de l'embase, modifier l'orientation mutuelle de l'enveloppe et de l'embase, puis resserrer l'organe de fixation ; cependant, l'amplitude de cette modification d'orientation est limitée ; une telle modification risque en outre de soumettre un ou plusieurs conducteurs à des contraintes mécaniques inacceptables.

C'est à ce problème que se propose de répondre l'invention.

L'invention a notamment pour but de proposer un harnais électrique blindé équipé d'un connecteur coudé et un procédé pour sa fabrication, qui soient améliorés et/ou qui remédient, en partie au moins, aux lacunes ou inconvénients des harnais connus.

Selon un aspect de l'invention, il est proposé un faisceau ou harnais qui comporte un ou plusieurs organe(s) de butée solidaire(s) de la partie des tronçons de fil s'étendant à l'intérieur de l'enveloppe ou conduit coudé(e), ce(s) organe(s) de butée coopérant avec l'enveloppe coudée pour empêcher cette partie des tronçons de fil de sortir de cette enveloppe. En outre, cette partie des tronçons de fil est vrillée -ou torsadée- de sorte que l'orientation mutuelle de l'embase et l'enveloppe peut être modifiée sans introduire des contraintes mécaniques préjudiciables dans ces parties de tronçons de fil.

Selon un autre aspect de l'invention, il est proposé un procédé de fabrication d'un tel harnais dans lequel :
- on équipe la partie des tronçons de fil s'étendant à l'intérieur de l'enveloppe ou conduit coudé(e), d'au moins un organe de butée apte à coopérer avec l'enveloppe coudée pour empêcher cette partie des tronçons de fil de sortir de cette enveloppe,
- on vrille ou on torsade ces parties de fil s'étendant entre la (ou les) butée(s) et l'embase ; à cet effet, on tourne l'embase suivant une orientation prédéterminée qui pourra être ultérieurement modifiée lors du montage sur giravion, de tels changements d'orientation provoquant un vrillage localisé des tronçons de fil entre la (ou les) butée(s) et l'embase sans mise en contrainte de ces tronçons de fils grâce à une surlongueur de ces mêmes tronçons de fil, puis
- on solidarise l'enveloppe coudée à l'embase par l'organe de fixation faisant partie du connecteur.

D'autres aspects, caractéristiques, et avantages de l'invention apparaissent dans la description suivante, qui se réfère aux dessins annexés et qui illustre, sans aucun caractère limitatif, des modes préférés de réalisation de l'invention.

Les figures 1 à 6 illustrent des étapes successives d'un procédé conforme à l'invention de fabrication d'un harnais, et sont des vues schématiques en coupe partielle d'une extrémité d'une branche d'un harnais à équiper d'un connecteur coudé, dans un plan contenant l'axe longitudinal (repère 32) des fils de cette branche.

La figure 7 illustre un harnais selon l'invention obtenu par ce procédé.

Sur les figures 1 à 7, la portion coudée du connecteur et la bague de liaison avec l'embase sont schématiquement représentées en vue en coupe pour mieux illustrer les composants et portions de composant s'étendant à l'intérieur de ces deux pièces.

Le harnais 10 illustré figure 7 présente une seule branche équipée, à chacune de ses deux extrémités, d'un connecteur coudé 11,12 et revêtue d'un blindage 40.

Le connecteur 11 des figures 5 à 7 comporte une enveloppe coudée 13, une embase 14, et une bague 15 servant à solidariser de façon amovible l'enveloppe 13 à l'embase 14.

A cet effet, la bague 15 présente sur sa face interne un filetage femelle 16, conçu pour coopérer avec un filetage mâle de forme et dimension complémentaires, qui est prévu sur la face externe 17 de l'embase 14 ; ce dernier filetage n'est pas représenté pour ne pas nuire à la clarté des figures; ainsi, cette solidarisation est obtenue en engageant les parties filetées l'une dans l'autre, et en provoquant une rotation mutuelle des deux pièces 14 et 15 selon un axe 18 correspondant sensiblement à un axe de symétrie approximative de ces deux pièces.

Lors de ce vissage, une portée 19 (sous forme d'une collerette annulaire) de la bague 15 vient en appui sur une portée complémentaire 20 (également sous forme d'une collerette annulaire) de l'enveloppe coudée 13, jusqu'à obtenir le serrage de la pièce 13 - par sa collerette 20 - contre l'embase 14.

L'embase 14 est percée de trois canaux 21 (figures 5 et 6) respectivement destinés à recevoir les extrémités de trois conducteurs 22 à 24 du harnais ; ces extrémités sont solidaires -par sertissage ou soudure par exemple- de broches (mâles ou femelles) engagées dans ces canaux 21.

Comme il ressort de la figure 1 notamment, l'enveloppe 13 délimite une cavité 25 coudée qui débouche d'une part par une première ouverture 26 prévue dans une paroi 27 située à une première extrémité 28 de l'enveloppe 13, et d'autre part par une seconde ouverture 29, prévue dans une paroi 30 située à une seconde extrémité 31 de l'enveloppe 13.

En particulier, la seconde extrémité 31 est en forme de manchon cylindrique s'étendant selon un axe 32, et la première extrémité est également de forme cylindrique d'axe 18, et est terminée par la collerette 20, les axes 18 et 32 étant, généralement coplanaires sans être parallèles (ni confondus).

Par référence aux figures 1 à 6 en particulier, la fabrication du harnais comporte successivement les opérations suivantes :
i) - introduction (figure 1) des conducteurs 22 à 24 dans la cavité 25 par l'orifice 29 (seconde ouverture) ;
ii) - cette introduction est poursuivie jusqu'à ce que les extrémités 22a, 23a, 24a des conducteurs ressortent de la cavité 25 par la première ouverture 26 (figure 2) ;
iii) - un manchon tubulaire thermo-rétractable et/ou un lien adhésif 33 est engagé (figure 3) autour des conducteurs 22 à 24, puis est resserré (figure 4) afin de lier entre eux ces conducteurs ; cette opération est réalisée en veillant à conserver une longueur 34 des fils conducteurs 22 à 24, cette longueur étant mesurée entre leurs extrémités 22a à 24a et l'extrémité distale 35 du manchon 33, qui soit suffisante pour que, lorsque le manchon 33 est amené en butée (figure 4) contre une paroi 36 de l'extrémité 31 de l'enveloppe 13, par coulissement des conducteurs selon la flèche 38, la longueur 37 de la portion des conducteurs faisant saillie hors de l'ouverture 26 permette l'introduction des extrémités 22a à 24a dans des broches introduites dans les canaux 21 de l'embase 14 (figure 5), tout en conservant une portion de ces conducteurs de longueur 39 (figure 5) suffisante pour permettre leur vrillage à l'intérieur de la cavité 25, après leur fixation aux broches de l'embase, et sans introduire de contrainte mécanique notable dans ces conducteurs ;
iv) - les extrémités 22a à 24a sont solidarisées aux broches équipant l'embase 14, puis les conducteurs sont tirés - selon la flèche 38 figure 4 - jusqu'à mise en butée du manchon 33 et de la paroi 36 ;
v) - une cale annulaire 50 d'épaisseur 51 calibrée égale à la surlongueur 39 est introduite entre l'embase 14 et l'enveloppe 13 pendant la mise en place de la tresse (étape suivante) de façon à garantir le respect de cette surlongueur ;
vi) - une tresse 40 de blindage électromécanique entourant les conducteurs 22 à 24 est ensuite solidarisée à l'extrémité 31 du corps 13 coudé. Cette liaison peut par exemple être réalisée comme décrit dans les brevets FR2711850 et US5558539;
vii)'- la cale d'épaisseur calibrée est retirée ;
viii) - les portions de fil s'étendant entre le manchon et l'embase sont vrillées ; ce vrillage peut être notamment réalisé en faisant pivoter l'embase 14 dont ces extrémités 22a à 24a sont solidaires, selon l'axe 18, avec une amplitude de l'ordre de 90° à 180° environ ou plus, de façon à ce que l'embase 14 ait la même orientation que le second connecteur avec lequel elle doit être embrochée ; et
ix) - l'embase 14 est solidarisée au corps 13 par visage de la bague 15.

Ainsi, l'orientation mutuelle de l'embase 14 et du corps coudé 13 peut à tout moment être modifiée, de plus ou moins 90 à 180° environ.

A cet effet, il suffit de dévisser la bague 15 pour désolidariser les pièces 13 et 14, ce qui correspond à la configuration illustrée figure 5 ; on peut ensuite modifier cette orientation mutuelle en faisant pivoter l'embase 14 par rapport au corps 13, selon l'axe 18, de plus ou moins 180° par exemple ; on peut ensuite revisser la bague 15 de liaison.

Pendant cette modification d'orientation, les conducteurs sont sensiblement immobilisés par rapport à l'extrémité 31 du corps 13 par le manchon 33 s'appuyant sur la butée plane 36.

## Revendications

1. Faisceau (10) comportant plusieurs tronçons (22 à 24) de fil conducteurs revêtus d'un matériau isolant, les tronçons de fil étant regroupés pour former une branche du faisceau qui est équipée à son extrémité libre d'un raccord coudé comportant :
- une embase ou fiche (14) à laquelle sont fixées les extrémités (22a à 24a) des tronçons de fils de la branche du faisceau ;
- une enveloppe ou conduit (13) rigide coudé(e) qui entoute les tronçons de fil et dont une première extrémité (20, 28) est prévue pour s'appuyer sur l'embase ; et
- un organe (15) de fixation de l'enveloppe sur l'embase selon une orientation mutuelle variable,
la branche étant protégée par une gaine ou tresse (40) de blindage solidaire d'une seconde extrémité (30, 31) de l'enveloppe ou conduit coudé(e), le faisceau étant **caractérisé en ce qu'**il comporte un ou plusieurs organe(s) de butée (33) solidaire(s) de la partie des tronçons de fil s'étendant à l'intérieur (25) de l'enveloppe ou conduit coudé(e) et adhérant à au moins un tronçon de fil, ce(s) organes de butée coopérant avec l'enveloppe ou conduit coudé(e) pour empêcher cette partie des tronçons de fil de sortir de cette enveloppe ou conduit, et **en ce que** cette partie des tronçons de fil présente une surlongueur (39) permettant un vrillage localisé - ou une torsade - de sorte que l'orientation mutuelle de l'embase et de l'enveloppe peut être modifiée sans introduire des contraintes mécaniques préjudiciables dans ces parties de tronçons de fil.

2. Faisceau selon la revendication 1 dans lequel l'organe (ou les organes) de butée comporte(nt) un manchon.

3. Faisceau selon la revendication 2 dans lequel le manchon est thermo-rétractable.

4. Faisceau selon l'une quelconque des revendications 1 à 3 dans lequel l'organe (ou les organes) de butée entour(nt) tous les tronçons de fil.

5. Faisceau selon l'une quelconque des revendications 1 à 4 dans lequel le vrillage des fils permet une modification de l'orientation mutuelle de l'embase et de l'enveloppe coudée qui est au moins de l'ordre de 90 à 180° environ.

6. Faisceau selon l'une quelconque des revendications 1 à 5 dans lequel la gaine ou tresse (40) de blindage est en partie au moins métallique,

7. Faisceau selon l'une quelconque des revendications 1 à 6 dans lequel l'organe (15) de fixation de l'enveloppe sur l'embase comporte une bague filetée.

8. Procédé de fabrication d'un harnais ou faisceau selon l'une quelconque des revendications 1 à 7 **caractérisé en ce que** :
- on équipe la partie des tronçons de fil s'étendant à l'intérieur de l'enveloppe ou conduit coudé(e), d'au moins un organe de butée apte à coopérer avec l'enveloppe coudée pour empêcher cette partie des tronçons de fil de sortir de cette enveloppe,
- on vrille ou on torsade ces parties de fil s'étendant entre la (ou les) butée(s) et l'embase ; à cet effet on tourne l'embase suivant une orientation prédéterminée qui pourra être ultérieurement modifiée lors du montage sur giravion, de tels changements d'orientation provoquant un vrillage localisé des tronçons de fil entre la (ou les) butée(s) et l'embase sans mise en contrainte de ces tronçons de fils grâce à une surlongueur (39) de ces mêmes tronçons de fil, puis
- on solidarise l'enveloppe coudée à l'embase par l'organe de fixation faisant partie du connecteur.

9. Procédé selon la revendication 8 **caractérisé en ce que** l'on engage un manchon tubulaire thermo-rétractable et/ou un lien adhésif autour des conducteurs; on resserre le manchon ou lien afin de lier entre eux ces conducteurs en veillant à conserver une longueur (34) des fils mesurée entre leurs extrémités (22a à 24a) et l'extrémité distale (35) du manchon, qui soit suffisante pour que, lorsque le manchon est en butée contre une paroi (36) de l'extrémité (31) de l'enveloppe (13), la longueur (37) de la portion des conducteurs faisant saillie hors du corps (13) permette l'introduction des extrémités dans des broches introduites dans les canaux (21) de l'embase tout en conservant une portion de ces conducteurs de longueur (39) suffisante pour permettre leur vrillage par la rotation de l'embase puis la solidarisation de l'embase avec le corps coudé (13) dans une position qui peut être modifiée pour coïncider avec celle d'un second connecteur.

## Patentansprüche

1. Kabelbaum (10) mit mehreren Abschnitten (22 bis 24) von mit einem isolierenden Material umhüllten leitenden Drähten, wobei die Drahtabschnitte zusammengefasst sind, um einen Ast des Kabelbaums zu bilden, der an seinem freien Ende mit einem Knieverbinder versehen ist, mit:
- einem Sockel oder Stecker (14), an dem die Enden (22a bis 24a) der Drahtabschnitte des Asts des Kabelbaums befestigt sind,
- einer steifen abgewinkelten Hülle oder einem steifen Knierohr (13), welche/s die Drahtabschnitte umhüllt und deren/dessen erstes Ende (20, 28) vorgesehen ist, um auf dem Sockel zu ruhen, und
- einem Befestigungsorgan (15) der Hülle auf dem Sockel in einer variablen Orientierung relativ zueinander,
wobei der Ast durch eine Abschirmungshülle oder Abschirmungsumflechtung (40) geschützt ist, die mit einem zweiten Ende (30, 31) der abgewinkelten Hülle oder des Knierohrs verbunden ist, wobei der Kabelbaum **dadurch gekennzeichnet, dass** er ein Anschlagsorgan oder mehrere Anschlagsorgane (33) aufweist, das bzw. die mit dem Teil der Drahtabschnitte fest verbunden ist bzw. sind, der sich im Inneren (25) der abgewinkelten Hülle oder des Knierohrs befindet und an mindestens einem Drahtabschnitt anhaftet, wobei das Anschlagsorgan bzw. die Anschlagsorgane mit der abgewinkelten Hülle oder dem Knierohr zusammenwirkt bzw. zusammenwirken, um zu verhindern, dass dieser Teil der Drahtabschnitte aus dieser Hülle oder diesem Rohr austreten, und dadurch, dass dieser Teil der Drahtabschnitte eine Überlänge (39) aufweist, der eine örtliche Verdrillung - oder eine Verseilung - ermöglicht, derart, dass die relative Orientierung des Sockels und der Hülle zueinander verändert werden kann, ohne schädliche mechanische Spannungen in diesen Teilen der Drahtabschnitte zu erzeugen.

2. Kabelbaum nach Anspruch 1, bei dem das Anschlagsorgan (oder die Anschlagsorgane) eine Muffe aufweist bzw. aufweisen.

3. Kabelbaum nach Anspruch 2, bei dem die Muffe wärmeschrumpfbar ist.

4. Kabelbaum nach einem der Ansprüche 1 bis 3, bei dem das Anschlagsorgan (oder die Anschlagsorgane) alle Drahtabschnitte umhüllt bzw. umhüllen.

5. Kabelbaum nach einem der Ansprüche 1 bis 4, bei dem das Verdrillen der Drähte eine Veränderung der Lage des Sockels und der abgewinkelten Hülle relativ zueinander ermöglicht, die wenigstens die Größenordnung von ungefähr 90 bis 180° hat.

6. Kabelbaum nach einem der Ansprüche 1 bis 5, bei dem die Abschirmungshülle oder Abschirmungsverflechtung (40) mindestens zum Teil aus Metall besteht.

7. Kabelbaum nach einem der Ansprüche 1 bis 6, bei dem das Organ (15) zur Befestigung der Hülle auf dem Sockel eine Schraubverriegelung aufweist.

8. Verfahren zur Herstellung eines Kabelbaums nach einem der Ansprüche 1 bis 7, **dadurch gekennzeichnet, dass**:
- der Teil der Drahtabschnitte, der sich im Inneren der abgewinkelten Hülle oder des Knierohrs befindet, mit mindestens einem Anschlagsorgan versehen wird, welches mit der abgewinkelten Hülle zusammenwirken kann, um zu verhindern, dass dieser Teil der Drahtabschnitte diese Hülle verlässt,
- die Teile des Drahtes, die sich zwischen dem Anschlag (oder den Anschlägen) und dem Sockel erstrecken, verdrillt oder verseilt werden, wobei zu diesem Zweck der Sockel in eine vorbestimmte Lage gedreht wird, die später während der Montage in einem Drehflügelflugzeug verändert werden kann, wobei solche Lageänderungen eine lokale Verdrillung der Kabeläste zwischen dem Anschlag oder den Anschlägen und dem Sockel hervorrufen, ohne dass diese Drahtabschnitte dank einer Überlänge (39) dieser Drahtabschnitte unter Spannung gesetzt werden, und dann
- die abgewinkelte Hülle an dem Sockel mit dem Befestigungsorgan, das Teil des Steckers ist, befestigt wird.

9. Verfahren nach Anspruch 8, **dadurch gekennzeichnet, dass** eine rohrförmige, wärmeschrumpfbare Muffe und/oder eine Klebeverbindung um die Leiter herum angebracht wird, die Muffe oder die Verbindung festgezogen wird, um die Leiter untereinander zu verbinden, wobei beachtet wird, dass eine Länge (34) von Drähten, gemessen zwischen deren Enden (22a bis 24a) und dem distalen Ende (35) der Muffe, beibehalten wird, die ausreicht, dass, wenn die Muffe in Anschlag gegen eine Wandung (36) des Endes (31) der Hülle (13) ist, die Länge (37) des Teils der Leiter, die über den Körper (13) übersteht, die Einführung der Enden in Steckerstifte erlaubt, die in Kanäle (21) des Sockels eingearbeitet sind, wobei ein Teil dieser Leiter beibehalten wird mit ausreichender Länge (39), um deren Verdrillung durch Drehung des Sockels und anschließend die feste Verbindung des Sockels mit dem abgewinkelten Körper (13) zu erlauben in einer Stellung, die veränderbar ist, um mit der eines zweiten Verbinders zusammenzufallen.

## Claims

1. Bundle (10) comprising several segments (22 to 24) of conductor wires coated with an insulating material, the wire segments being gathered together to form a branch of the bundle that is fitted, at its free end, with an elbowed coupler comprising:
- a baseplate or socket (14) to which the ends (22a to 24a) of the wire segments of the bundle branch are fastened;
- a rigid, elbowed case or conduit (13) that surrounds the wire segments and a first end of which (20, 28) is provided so as to rest on the baseplate; and
- a member (15) for fastening the case to the baseplate in a mutually variable orientation,
the branch being protected by a shielding sheath or braid (40) integral with a second end (30, 31) of the elbowed case or conduit, the bundle being **characterised in that** it comprises one or more stop member(s) (33) integral with the portion of the wire segments extending into (25) the elbowed case or conduit and adhering to at least one wire segment, said stop member(s) cooperating with the elbowed case or conduit so as to prevent said portion of the wire segments from coming out of said case or conduit, and **in that** said portion of the wire segments has an overlength (39) allowing localised spiralling - or twisting - such that the mutual orientation of the baseplate and the case can be modified without introducing detrimental mechanical stresses into those portions of the wire segments.

2. Bundle according to claim 1 wherein the stop member(s) comprise(s) a sleeve.

3. Bundle according to claim 2 wherein the sleeve is heat-shrinkable.

4. Bundle according to any one of claims 1 to 3 wherein the stop member(s) surround(s) all the segments of wire.

5. Bundle according to any one of claims 1 to 4 wherein the spiralling of the wires allows a modification of the mutual orientation of the baseplate and the elbowed case, which is at least of the order of 90° to 180° approximately.

6. Bundle according to any one of claims 1 to 5 wherein the shielding sheath or braid (40) is at least partly metallic.

7. Bundle according to any one of claims 1 to 6 wherein the member (15) for fastening the case to the baseplate comprises a threaded ring.

8. Method for manufacturing a lead or bundle according to any one of claims 1 to 7 **characterised in that**:
- the portion of the wire segments extending into the elbowed case or conduit is fitted with at least one stop member suitable for cooperating with the elbowed case so as to prevent that portion of the wire segments from coming out of said case,
- said portions of wire extending between the stop(s) and the baseplate are spiralled or twisted; to this end the baseplate is rotated in a predetermined orientation, which can be modified later when mounted on a rotorcraft, such changes in orientation causing localised spiralling of the wire segments between the stop(s) and the baseplate without stressing said wire segments owing to an overlength (39) of said wire segments, then
- the elbowed case is firmly attached to the baseplate by the fastening member that forms part of the connector.

9. Method according to claim 8 **characterised in that** a heat-shrinkable tubular sleeve and/or adhesive connection is fitted around the conductors; the sleeve or connection is tightened so as to connect said conductors together, ensuring that the length (34) of the wires measured between their ends (22a to 24a) and the distal end (35) of the sleeve is kept long enough that, when the sleeve abuts against a wall (36) of the end (31) of the case (13), the length (37) of the portion of conductors projecting out of the body (13) allows the ends to be introduced into pins introduced into the channels (21) of the baseplate while keeping a portion of said conductors (39) long enough to allow them to be spiralled by rotating the baseplate then connecting the baseplate firmly to the elbowed member (13) in a position that can be modified to match that of a second connector.
